# FASCICULE DE BREVET EUROPEEN

(11) **EP 2 926 077 B1**
(45) Date de publication et mention de la délivrance du brevet: **19.12.2018**
(21) Numéro de dépôt: 13801494.9
(22) Date de dépôt: 22.11.2013
(51) Int. Cl.: F28D 21/00, F02M 26/29, F02M 26/32, F28F 13/06, F28D 7/16, F28F 1/02

(54) **ÉCHANGEUR THERMIQUE POUR GAZ, EN PARTICULIER POUR LES GAZ D'ÉCHAPPEMENT D'UN MOTEUR**
GASWÄRMETAUSCHER, IM BESONDEREN FÜR ABGASE EINES MOTORS
GAS HEAT EXCHANGER, IN PARTICULAR FOR EXHAUST GASES OF AN ENGINE

(30) Priorité: 28.11.2012 ES 201231852
(43) Date de publication de la demande: 07.10.2015
(73) Titulaire: Valeo Termico S.A., 50011 Zaragoza (ES)
(72) Inventeur: TOLOSA ECHARRI, Inigo, E-50011 Zaragoza (ES); PUERTOLAS REBOLLAR, Rosa, E-50011 Zaragoza (ES); DE FRANCISCO MORENO, Juan Carlos, E-50011 Zaragoza (ES); PENA SANCHEZ, Dario, E-50011 Zaragoza (ES)
(74) Mandataire: Metz, Gaëlle
(86) Numéro de dépôt international: PCT/EP2013/074480
(87) Numéro de publication internationale: WO 2014/082931

(56) Documents cités:
- EP-A1- 2 071 263
- EP-A2- 2 372 286
- WO-A1-2008/091918
- FR-A1- 2 935 475
- FR-A1- 2 936 043
- JP-A- 2004 263 616
- US-A1- 2009 126 918
- US-A1- 2010 044 019

## Description

La présente invention concerne un échangeur thermique pour gaz, en particulier pour les gaz d'échappement d'un moteur. L'invention s'applique tout spécialement dans les échangeurs thermiques de recirculation des gaz d'échappement d'un moteur (EGRC).

### Contexte de l'invention

Dans quelques échangeurs thermiques pour le refroidissement de gaz, par exemple ceux utilisés dans des systèmes de recirculation des gaz d'échappement vers l'admission d'un moteur à explosion, les deux milieux qui échangent de la chaleur sont séparés par une paroi.

La configuration actuelle des échangeurs EGR présents sur le marché correspond à un échangeur thermique métallique généralement fabriqué en acier inoxydable ou en aluminium.

Fondamentalement, il y a deux types d'échangeurs de chaleur EGR: un premier type consiste en un boîtier à l'intérieur duquel on dispose un faisceau de tubes parallèles pour le passage des gaz, le réfrigérant circulant dans le boîtier, à l'extérieur des tubes, et le second type se compose d'une série de plaques parallèles qui constituent les surfaces d'échange de chaleur, de sorte que les gaz d'échappement et le réfrigérant circulent entre deux plaques, en couches alternées, avec possibilité d'inclure des ailettes pour améliorer l'échange de chaleur.

Dans le cas d'échangeurs de chaleur à faisceau de tubes, l'assemblage entre les tubes et le boîtier peut être de différents types. Généralement, les tubes sont fixés par leurs extrémités entre deux plaques de support raccordées à chaque extrémité du boîtier, les deux plaques de support présentant une pluralité d'orifices pour l'installation des tubes respectifs.

Lesdites plaques de support sont fixées à leur tour à des moyens de raccordement avec la ligne de recirculation, qui peuvent consister en un montage en V ou bien en un collet périphérique de raccordement ou bride, en fonction de la conception de la ligne de recirculation dans laquelle est assemblé l'échangeur. Le collet périphérique peut être assemblé avec un réservoir à gaz, de façon à ce que le réservoir à gaz soit une pièce intermédiaire entre le boîtier et le collet, ou bien le collet peut être assemblé directement au boîtier.

Dans les deux types d'échangeurs EGR, la plupart de leurs composants sont métalliques, de sorte qu'ils sont assemblés par des moyens mécaniques et ensuite soudés au four ou soudés à l'arc ou au laser pour assurer l'étanchéité appropriée que requiert cette application. Dans certains cas, ils peuvent également comprendre quelques composants en plastique, qui peuvent avoir une seule fonction ou plusieurs fonctions intégrées dans une seule pièce.

Une des conditions à remplir par les échangeurs thermiques EGR est de maintenir une répartition appropriée du flux de fluide réfrigérant pour assurer une bonne efficacité et une durabilité suffisante. Si la répartition du flux de fluide réfrigérant n'est pas suffisamment bonne, l'efficacité peut diminuer et peut apparaître un phénomène d'ébullition, qui affectera la durabilité de l'échangeur thermique soumis à fatigue thermique.

La répartition du flux de fluide réfrigérant dépend fondamentalement de l'emplacement des conduits d'entrée et de sortie du fluide réfrigérant. Une recommandation générale est que le conduit de sortie du fluide réfrigérant doit être situé dans la partie supérieure de l'échangeur, tandis que le conduit d'entrée du fluide réfrigérant doit être situé à l'opposé dans la partie inférieure de l'échangeur, et plus la distance qui existe entre les deux conduits d'entrée et de sortie du fluide réfrigérant est grande, meilleure est la répartition du fluide réfrigérant.

Il arrive que la configuration du circuit de fluide réfrigérant du moteur ne soit pas conçue pour pouvoir respecter de manière simple les recommandations citées; il est alors nécessaire d'utiliser des déflecteurs supplémentaires pour obtenir que le flux de fluide réfrigérant atteigne la totalité de l'espace intérieur de l'échangeur thermique. D'autre part, l'emploi de déflecteurs augmente le prix de l'échangeur et rend plus complexe le processus d'assemblage, ce qui implique des investissements importants pour permettre l'assemblage du déflecteur.

Les brevets JP2000292089 et JP2000283666 décrivent des échangeurs thermiques à faisceau de tubes qui comprennent une pluralité de déflecteurs transversaux en forme de plaques disposés à l'intérieur d'un boîtier de section circulaire. La conception desdits déflecteurs ressemble beaucoup à la configuration des plaques de support situées aux deux extrémités du boîtier; le diamètre de ces déflecteurs est égal au diamètre intérieur du boîtier et ils comprennent des ouvertures pour permettre au fluide réfrigérant de les traverser. Les positions desdites ouvertures de passage dans les différents déflecteurs sont réparties en alternance.

Le brevet KR20080013457 décrit un échangeur thermique à faisceau de tubes qui comprend un déflecteur de forme hélicoïdale inséré le long d'un boîtier de section circulaire.
Le brevet US2005161206 A1 décrit un échangeur thermique à plaques empilées dont les conduits d'entrée et sortie de fluide réfrigérant sont situés aux extrémités opposées mais dans la même face latérale du boîtier. Chaque plaque comprend une protubérance transversale emboutie dans la zone d'entrée latérale du fluide réfrigérant, ainsi qu'une pluralité de protubérances plus courtes embouties le long de la plaque, susceptibles de répartir le fluide réfrigérant depuis sa zone d'entrée latérale à travers toute la surface des plaques.
Le brevet US2008169093 A1 décrit un échangeur thermique à plaques empilées dont les conduits d'entrée et sortie de fluide réfrigérant sont situés aux extrémités opposées et sur les faces opposées du boîtier de l'échangeur. Chaque plaque comprend une protubérance transversale emboutie dans la zone d'entrée latérale du fluide réfrigérant, ainsi qu'une pluralité de protubérances plus courtes embouties le long de la plaque, susceptibles de répartir le fluide réfrigérant depuis sa zone d'entrée latérale à travers toute la surface des plaques.

Les documents JP 2004 263616 A, US 2009/126918 A1, US 2010/044019 A1, US 3 291 081 et FR 2 936 043 décrivent également de tels échangeurs.

Toutefois, on ne connaît pas d'échangeurs thermiques à faisceau de tubes qui présentent sur les tubes des protubérances transversales par rapport à la direction des gaz, afin d'améliorer la répartition du flux de fluide réfrigérant, ce qui serait souhaitable.

### Description de l'invention

L'objectif de l'échangeur thermique pour gaz, en particulier les gaz d'échappement d'un moteur, selon la présente invention est de résoudre les inconvénients que présentent les échangeurs connus dans l'art, en proposant un échangeur thermique qui permette d'améliorer la répartition du flux de fluide réfrigérant qui le traverse tout en évitant le recours à des déflecteurs.

L'échangeur thermique pour gaz, en particulier pour les gaz d'échappement d'un moteur, selon la présente invention est du type qui comprend une pluralité de tubes parallèles, disposés à l'intérieur d'un boîtier, par lesquels circulent les gaz à refroidir par échange thermique avec un fluide de refroidissement et dans lequel les conduits d'entrée et sortie de fluide réfrigérant sont chacun disposés à une extrémité opposée du boîtier, de préférence d'un même côté dudit boîtier; chaque tube comprend une protubérance faisant face à la direction des gaz, lesdits tubes étant susceptibles d'être assemblés par empilement l'un sur l'autre de sorte que les protubérances des tubes respectifs définissent une barrière, en forme de déflecteur, destinée à créer une trajectoire prédéterminée susceptible de garantir une répartition appropriée du flux de fluide réfrigérant depuis son entrée jusqu'à sa sortie autour des tubes et le long de l'échangeur; les tubes parallèles présentent une section sensiblement rectangulaire, chaque tube comprenant une protubérance transversale par rapport à la direction des gaz, de sorte que lesdites protubérances transversales des tubes respectifs définissent une barrière transversale sensiblement verticale, il se caractérise en ce que les tubes sont orientés de façon à ce que la moitié supérieure du faisceau de tubes présente ses protubérances transversales respectives situées à une distance d'à peu près un tiers de la longueur du tube par rapport à l'entrée des gaz, définissant ainsi une première barrière transversale verticale, tandis que la moitié inférieure du faisceau de tubes présente ses protubérances transversales respectives situées à une distance d'à peu près deux tiers de la longueur du tube par rapport à l'entrée des gaz, définissant ainsi une seconde barrière transversale verticale, de sorte que les deux barrières transversales définissent une trajectoire sous forme de "Z" pour le flux de fluide réfrigérant, le conduit d'entrée de fluide réfrigérant étant situé dans la partie supérieure à une extrémité d'une face latérale du boîtier, en amont de ladite première barrière transversale, et le conduit de sortie de fluide réfrigérant étant situé dans la partie inférieure de l'extrémité opposée de la même face latérale du boîtier, en aval de ladite seconde barrière transversale.

Grâce à l'utilisation des protubérances sur les tubes on évite l'emploi de déflecteurs tels que ceux connus dans l'état de la technique. De cette façon, en orientant la protubérance de chaque tube d'une manière adéquate pendant le processus d'assemblage du faisceau de tubes, on parvient à créer une barrière qui joue le rôle d'un déflecteur, capable de diriger le flux de fluide réfrigérant à travers l'intérieur de l'échangeur thermique, en permettant ainsi une répartition améliorée dudit flux de fluide réfrigérant.

On obtient l'effet déflecteur susvisé grâce au contact des protubérances des tubes respectifs, de sorte que la barrière ou déflecteur obtenue force la circulation du fluide réfrigérant pour qu'il s'écoule selon une trajectoire convenant pour obtenir une bonne répartition du fluide réfrigérant.

Grâce à cet effet déflecteur, la turbulence créée dans toutes les directions et la trajectoire améliorée depuis l'entrée jusqu'à la sortie du fluide réfrigérant permettent d'accroître le refroidissement du faisceau de tubes. Il convient de souligner que, sans cet effet déflecteur, le flux de fluide réfrigérant effectuerait un parcours directement de l'entrée à la sortie sans circuler autour des tubes, ce qui n'est pas souhaitable.

Cette solution est particulièrement avantageuse quand le fluide réfrigérant entre et sort de l'échangeur par le même côté du boîtier.

Les déflecteurs ou barrières transversales créées forcent le flux de fluide réfrigérant à remplir l'intérieur de l'échangeur dans toutes les directions, mais avec une répartition appropriée du flux de fluide réfrigérant de l'entrée à la sortie de fluide réfrigérant, évitant ainsi un parcours direct de flux de fluide réfrigérant de l'entrée à la sortie de celui-ci. En outre, le flux provoqué à l'intérieur du boîtier a une forme de "Z", qui diffère complètement des trajectoires de flux de fluide réfrigérant dans les échangeurs à plaques empilées connus dans l'art qui utilisent une protubérance transversale.

Selon un mode de réalisation, chaque tube comprend une seule protubérance transversale située sur une de ses faces.

Selon un autre mode de réalisation, chaque tube comprend deux protubérances transversales situées sur les faces opposées du tube.

Avantageusement, chaque tube comprend une pluralité de saillies, de préférence de section circulaire, réparties le long du tube, destinées à l'appui et l'assemblage entre les tubes adjacents, qui délimitent à leur tour un espace prédéterminé entre les tubes pour le passage du fluide réfrigérant.

### Brève description des dessins

Afin de faciliter la description de ce que nous avons exposé précédemment, nous joignons des dessins sur lesquels, schématiquement et uniquement à titre d'exemple non limitatif, est représenté un cas pratique de mode de réalisation de l'échangeur thermique pour gaz, en particulier pour les gaz d'échappement d'un moteur, selon l'invention, parmi lesquels:
la Figure 1 est une vue en perspective de l'échangeur thermique selon la présente invention, montrant le boîtier avec le faisceau de tubes et les deux conduits d'entrée et sortie de fluide réfrigérant;
la Figure 2 est une vue en perspective d'un tube, montrant la protubérance transversale et les saillies d'appui;
la Figure 3 est une vue de profil d'un tube avec une seule protubérance transversale, selon un mode de réalisation de l'invention;
la Figure 4 est une vue de profil du tube avec deux protubérances transversales disposées sur des faces opposées, selon un autre mode de réalisation de l'invention;
la Figure 5 est une vue en perspective de l'échangeur thermique de la Figure 1, montrant un plan de coupe longitudinale T; et
la Figure 6 est une section longitudinale de l'échangeur thermique suivant plan de coupe T représenté sur la Figure 5.

### Description d'un mode de réalisation préféré

Si l'on se reporte à la Figure 1, l'échangeur thermique 1 pour gaz, en particulier pour les gaz d'échappement d'un moteur, selon la présente invention est du type qui comprend une pluralité de tubes 2 parallèles de section sensiblement rectangulaire, disposés à l'intérieur d'un boîtier 3, par lesquels circulent les gaz à refroidir par échange thermique avec un fluide de refroidissement. De même, il comprend deux conduits d'entrée 4 et de sortie 5 de fluide réfrigérant disposés aux extrémités opposées et dans un même côté dudit boîtier 3.

Comme on peut le discerner sur la Figure 2, chaque tube 2 comprend une protubérance transversale 6 par rapport à la direction des gaz, située, en partant d'une de ses extrémités, à une distance d'à peu près le tiers de la longueur du tube.

Les tubes 2 peuvent comporter une seule protubérance transversale 6 située sur une de leurs faces (voir Figure 3) ou bien peuvent comporter deux protubérances transversales 6 situées sur les faces opposées du tube 2 (voir Figure 4).

Chaque tube 2 comprend également une pluralité de saillies 7 de section circulaire réparties le long du tube 2, destinées à l'appui et l'assemblage entre les tubes 2 adjacents, qui délimitent à leur tour un espace prédéterminé entre les tubes 2 pour le passage du fluide réfrigérant.

Sur la Figure 6 on a représenté une section longitudinale de l'échangeur thermique 1 suivant un plan de coupe T illustré sur la Figure 5. Dans ce cas, les tubes 2 sont assemblés par empilement l'un sur l'autre et orientés de façon à ce que la moitié supérieure du faisceau de tubes 2 présente ses protubérances transversales 6 respectives situées à une distance d'à peu près un tiers de la longueur du tube 2 par rapport à l'entrée des gaz, définissant ainsi une première barrière transversale verticale 6a, tandis que la moitié inférieure du faisceau de tubes 2 présente ses protubérances transversales 6 respectives situées à une distance d'à peu près deux tiers de la longueur du tube 2 par rapport à l'entrée des gaz, définissant ainsi une seconde barrière transversale verticale 6b. De cette façon, les deux barrières transversales 6a et 6b définissent une trajectoire en forme de "Z" pour le flux de fluide réfrigérant, comme le montrent les flèches représentées sur la Figure 6.

Dans ce cas, le conduit d'entrée 4 de fluide réfrigérant est situé dans la partie supérieure à une extrémité d'une face latérale du boîtier 3, en amont de ladite première barrière transversale 6a, tandis que le conduit de sortie 5 de fluide réfrigérant est situé dans la partie inférieure de l'extrémité opposée de la même face latérale du boîtier 3, en aval de ladite seconde barrière transversale 6b.

On obtient l'effet déflecteur susvisé grâce au contact entre les protubérances transversales 6 des tubes 2 respectifs, de sorte que les déflecteurs ou barrières transversales 6a et 6b créées forcent le flux de fluide réfrigérant à remplir l'intérieur de l'échangeur 1 dans toutes les directions, mais avec une répartition appropriée du flux de fluide réfrigérant de l'entrée 4 à la sortie 5 de fluide réfrigérant, évitant ainsi un parcours direct de flux de fluide réfrigérant de l'entrée à la sortie de celui-ci. En outre, le flux provoqué à l'intérieur du boîtier a une forme de "Z", qui diffère complètement des trajectoires de flux de fluide réfrigérant dans les échangeurs à plaques empilées connus dans l'art qui utilisent une protubérance transversale.

Bien que l'on ait fait référence à un mode de réalisation concret de l'invention, il est évident pour un homme du métier que l'échangeur thermique pour gaz, en particulier pour les gaz d'échappement d'un moteur, décrit ici est susceptible de nombreuses variantes et modifications et que tous les détails mentionnés peuvent être remplacés par d'autres techniquement équivalents, sans que l'on s'écarte du cadre de protection défini par les revendications ci-jointes.

## Revendications

1. Échangeur thermique (1) pour gaz, en particulier pour les gaz d'échappement d'un moteur, qui comprend une pluralité de tubes parallèles (2), disposés à l'intérieur d'un boîtier (3), à travers lesquels circulent les gaz à refroidir par échange thermique avec un fluide de refroidissement et dans lequel les conduits d'entrée (4) et sortie (5) de fluide réfrigérant sont chacun disposés à une extrémité opposée du boîtier (3), de préférence sur un même côté dudit boîtier (3), dans lequel chaque tube (2) comprend une protubérance (6) faisant face à la direction des gaz, lesdits tubes (2) étant susceptibles d'être assemblés par empilement l'un sur l'autre de sorte que les protubérances (6) des tubes (2) respectifs définissent une barrière (6a, 6b), constituant un déflecteur, destinée à créer une trajectoire prédéterminée susceptible de garantir une répartition appropriée du flux de fluide réfrigérant depuis son entrée (4) jusqu'à sa sortie (5) autour des tubes (2) et le long de l'échangeur (1), et dans lequel les tubes parallèles (2) présentent une section sensiblement rectangulaire, chaque tube (2) comprenant une protubérance transversale (6) par rapport à la direction des gaz, de sorte que lesdites protubérances transversales (6) des tubes (2) respectifs définissent une barrière transversale (6a, 6b) sensiblement verticale, **caractérisé en ce que** les tubes (2) sont orientés de façon à ce que la moitié supérieure du faisceau de tubes (2) présente ses protubérances transversales (6) respectives situées à une distance d'à peu près un tiers de la longueur du tube (2) par rapport à l'entrée des gaz, définissant ainsi une première barrière transversale verticale (6a), tandis que la moitié inférieure du faisceau de tubes (2) présente ses protubérances transversales (6) respectives situées à une distance d'à peu près deux tiers de la longueur du tube (2) par rapport à l'entrée des gaz, définissant ainsi une seconde barrière transversale verticale (6b), de sorte que les deux barrières transversales (6a, 6b) définissent une trajectoire en forme de "Z" pour le flux de fluide réfrigérant, le conduit d'entrée (4) de fluide réfrigérant étant situé dans la partie supérieure à une extrémité d'une face latérale du boîtier (3), en amont de ladite première barrière transversale (6a), et le conduit de sortie (5) de fluide réfrigérant étant situé dans la partie inférieure de l'extrémité opposée de la même face latérale du boîtier (3), en aval de ladite seconde barrière transversale (6b).

2. Échangeur (1) selon la revendication 1, dans lequel chaque tube (2) comprend une seule protubérance transversale (6) située sur une de ses faces.

3. Échangeur (1) selon la revendication 1, dans lequel chaque tube (2) comprend deux protubérances transversales (6) situées sur des faces opposées du tube (2).

4. Échangeur (1) selon la revendication 1, dans lequel chaque tube (2) comprend une pluralité de saillies (7), de préférence de section circulaire, réparties le long du tube (2), destinées à l'appui et l'assemblage des tubes (2) adjacents les uns sur les autres, qui délimitent à leur tour un espace prédéterminé entre les tubes (2) pour le passage du fluide réfrigérant.

## Patentansprüche

1. Gaswärmetauscher (1), insbesondere für die Abgase eines Motors, umfassend eine Vielzahl von parallelen Röhren (2), die innerhalb eines Gehäuses (3) angeordnet sind, durch die die durch Wärmeaustausch mit einem Kühlfluid zu kühlenden Gase zirkulieren, und bei dem die Eingangs- (4) und Ausgangsleitungen (5) von Kältefluid jeweils an einem gegenüberliegenden Ende des Gehäuses (3), vorzugsweise auf einer selben Seite des Gehäuses (3) angeordnet sind, bei dem jede Röhre (2) eine Ausstülpung (6) umfasst, die der Richtung der Gase gegenüberliegt, wobei die Röhren (2) geeignet sind, durch Übereinanderstapeln zusammengefügt zu werden, so dass die Ausstülpungen (6) der jeweiligen Röhren (2) eine Barriere (6a, 6b) definieren, die einen Abweiser darstellt und dazu bestimmt ist, eine vorbestimmte Bahn zu erzeugen, die geeignet ist, eine geeignete Verteilung des Kältefluidstroms von seinem Eingang (4) bis zu seinem Ausgang (5) um die Röhren (2) und entlang des Wärmetauschers (1) zu gewährleisten, und bei dem die parallelen Röhren (2) einen im Wesentlichen rechteckigen Querschnitt aufweisen, wobei jede Röhre (2) eine Ausstülpung (6) quer zur Richtung der Gase umfasst, so dass die Querausstülpungen (6) der jeweiligen Röhren (2) eine im Wesentlichen vertikale quer verlaufende Barriere (6a, 6b) bilden, **dadurch gekennzeichnet, dass** die Röhren (2) derart ausgerichtet sind, dass die obere Hälfte des Bündels von Röhren (2) ihre jeweiligen Querausstülpungen (6) in einem Abstand von ungefähr einem Drittel der Länge der Röhre (2) in Bezug zum Eintritt der Gase befindlich aufweist, wodurch eine erste vertikale quer verlaufende Barriere (6a) gebildet wird, während die untere Hälfte des Bündels von Röhren (2) ihre jeweiligen Querausstülpungen (6) in einem Abstand von ungefähr zwei Drittel der Länge der Röhre (2) in Bezug zum Eintritt der Gase befindlich aufweist, wodurch eine zweite vertikale quer verlaufende Barriere (6b) definiert wird, so dass die zwei quer verlaufenden Barrieren (6a, 6b) eine "Z-förmige" Bahn für den Kältefluidstrom definieren, wobei die Eingangsleitung (4) von Kältefluid in dem oberen Teil an einem Ende einer Seitenfläche des Gehäuses (3) stromaufwärts zur ersten quer verlaufenden Barriere (6a) angeordnet ist, und die Ausgangsleitung (5) von Kältefluid in dem unteren Teil des gegenüberliegenden Endes auf derselben Seitenfläche des Gehäuses (3) stromabwärts zu der zweiten quer verlaufenden Barriere (6b) angeordnet ist.

2. Wärmetauscher (1) nach Anspruch 1, bei dem jede Röhre (2) eine einzige Querausstülpung (6), die sich auf einer seiner Flächen befindet, umfasst.

3. Wärmetauscher (1) nach Anspruch 1, bei dem jede Röhre (2) zwei Querausstülpungen (6) umfasst, die sich auf gegenüberliegenden Seiten der Röhre (2) befinden.

4. Wärmetauscher (1) nach Anspruch 1, bei dem jede Röhre (2) eine Vielzahl von Vorsprüngen (7), vorzugsweise mit kreisförmigem Querschnitt, umfasst, die entlang der Röhre (2) verteilt und zur Abstützung und Montage der aneinandergrenzenden Röhren (2) aneinander bestimmt sind, die ihrerseits einen vorbestimmten Raum zwischen den Röhren (2) für den Durchgang des Kältefluids begrenzen.

## Claims

1. Gas heat exchanger (1), in particular for the exhaust gases of an engine, that includes a plurality of parallel tubes (2) that are arranged inside a casing (3) and through which flow the gases to be cooled by heat exchange with a coolant, and in which the coolant inlet and outlet conduits (4, 5) are each arranged at an opposing extremity of the casing (3), preferably on a single side of said casing (3), wherein each tube (2) has a protuberance (6) opposing the direction of the gases, it being possible to assemble said tubes (2) by stacking same on one another such that the protuberances (6) of the respective tubes (2) form a barrier (6a, 6b), in the form of a deflector, intended to create a predetermined pathway guaranteeing an appropriate distribution of the coolant flow from the inlet (4) of same to the outlet (5) of same about the tubes (2) and along the entire length of the exchanger (1), and wherein the parallel tubes (2) have a substantially rectangular section, each tube (2) having a protuberance (6) transverse to the direction of the gases, such that said transverse protuberances (6) of the respective tubes (2) form a substantially vertical transverse barrier (6a, 6b), **characterized in that** the tubes (2) are oriented such that the respective transverse protuberances (6) of the top half of the set of tubes (2) are located at a distance of approximately one third of the length of the tube (2) from the gas inlet, thereby forming a first vertical transverse barrier (6a), while the respective transverse protuberances (6) of the bottom half of the set of tubes (2) are located at a distance of approximately two thirds of the length of the tube (2) from the gas inlet, thereby forming a second vertical transverse barrier (6b), such that the two transverse barriers (6a, 6b) form a Z-shaped pathway for the coolant flow, the coolant inlet conduit (4) being located in the upper portion at one extremity of a side face of the casing (3), upstream of said first transverse barrier (6a), and the coolant outlet conduit (5) being located in the lower portion of the opposing extremity of the same side face of the casing (3), downstream of said second transverse barrier (6b).

2. Exchanger (1) according to Claim 1, **characterized in that** each tube (2) has just one transverse protuberance (6) located on one of the faces of same.

3. Exchanger (1) according to Claim 1, **characterized in that** each tube (2) has two transverse protuberances (6) located on opposing faces of the tube (2).

4. Exchanger (1) according to Claim 1, **characterized in that** each tube (2) has a plurality of projections (7), preferably of circular section, that are distributed along the tube (2) and used to support and assemble adjacent tubes (2) on one another, said tubes (2) in turn delimiting a predetermined space between the tubes (2) for the coolant to pass through.
